# EUROPÄISCHE PATENTSCHRIFT

(11) **EP 0 414 172 B1**
(45) Veröffentlichungstag und Bekanntmachung des Hinweises auf die Patenterteilung: **22.09.1993**
(21) Anmeldenummer: 90115864.2
(22) Anmeldetag: 18.08.1990
(51) Int. Cl.: B30B 9/26

(54) **Drainageelement für Pressen**
Drainage element for presses
Element de drainage pour presses

(30) Priorität: 22.08.1989 CH 3041/89
(43) Veröffentlichungstag der Anmeldung: 27.02.1991
(73) Patentinhaber: BUCHER-GUYER AG Maschinenfabrik, CH-8166 Niederweningen (CH)
(72) Erfinder: Chara, Alexandr, CH-8212 Neuhausen (CH)

(56) Entgegenhaltungen:
- CH-A- 397 424
- CH-A- 413 599
- DE-A- 3 132 466

## Beschreibung

Die Erfindung betrifft ein Drainageelement für Pressen zum Ausscheiden von Flüssigkeiten aus festen Stoffen, insbesondere für Obst-, Trauben- oder Früchtepressen, bestehend aus einem in einer mit dem Behältermantel verbundenen Fassung befestigten, stabförmig ausgebildeten und von einer flüssigkeitsdurchlässigen Filterhülle umgebenen flexiblen Kern.

Eine grössere Anzahl derartiger Drainageelemente ist beispielsweise im Pressraum einer eine pneumatisch betätigbaren Membran aufweisenden Früchtepresse an der Behälterwand über bzw. unter den Saftsammelkanälen angeordnet. Beim Pressen verformen sich die in den Pressraum hineinragenden flexiblen Drainageelemente. Dabei durchdringt der ausgepresste Saft die Filterhülle des Drainageelementes und wird entlang dem stabförmigen Kern aus dem Pressraum herausgeführt und in Saftsammelkanäle geleitet. Hierzu ist das jeweilige Ende des Drainageelementes in einer mit der Behälterwandung verbundenen Fassung lösbar befestigt, wobei der mit Längsrillen zum Transport der Flüssigkeit versehene Kern in einen Saftsammelkanal ragt.

Zur Befestigung des Kerns ist eine diesen eng umgebende Büchse vorgesehen, die an dem dem Pressraum abgewandten Ende einen gebördelten Rand aufweist und zwischen welcher und der Fassung die um letztere nach aussen umgespülpte strumpfähnliche Filterhülle eingespannt ist, wobei zur Sicherung des Kerns in axialer Richtung ein letzteren durchdringender und an dem gebördelten Rand der Büchse anliegender Stift und zwischen dem Ende des Kerns und dem Boden des Saftsammelkanals eine Einlage vorgesehen ist.

Nachteilig bei dieser bekannten Ausführung ist, dass die Filterhülle im Bereich der Uebergangsstelle, wo das Drainageelement aus der Fassung in den Pressraum ragt, durch den Pressdruck in die längsverlaufenden Abflussnuten des Kerns gepresst werden und so die Drainage beeinträchtigen. An dieser Stelle tritt durch die häufigen Bewegungen des Kerns eine hohe Beanspruchung mit entsprechenden Verschleiss auf.

Es ist auch schon eine Presse für die Saftgewinnung gemäss CH-A-413'599 (Bucher-Guyer AG) bekannt, welche einen liegenden drehbaren Presszylinder mit einer Druck- und einer Gegendruckplatte umfasst, zwischen welchen Platten flexible Zugorgane gespannt sind, welche aus einem flexiblen Kern und einer saftdurchlässigen, den Pressaft filtrierenden Hülle bestehen. Sowohl die Hülle als auch der flexible Kern sind mit ihren Enden an der Druck- und an der Gegendruckplatte fest verankert, und die gestreckte Länge der Hülle ist grösser als diejenige des flexiblen Kerns.

Der Erfindung liegt die Aufgabe zugrunde, die genannten Nachteile zu vermeiden und eine Befestigung des Drainageelementes zu schaffen, deren Herstellung einfach ist und eine rasche Montage und Funktionstauglichkeit erlaubt.

Die Lösung bringt ein Drainageelement der eingangs genannten Art, welches sich dadurch auszeichnet, dass das dem Behältermantel zugewandte Ende des Kerns eine Muffe aufweist, zwischen die und der diese umgebenden Fassung die Filterhülle mittels Haltering in einer Ringnut verankert ist.

Nach einem vorteilhaften Merkmal der Erfindung ist der Haltering in einer an der Muffe oder der Fassung vorgesehenen Ringnut angeordnet.
Dadurch kann eine kompakte Bauweise erreicht werden.

Nach einem weiteren Merkmal der Erfindung ist der Haltering als O-Ring ausgebildet.

Zur Schonung der Filterhülle und des Kerns ist die Muffe aus einem elastischen Material gebildet.

Vorzugsweise weist die in der Muffe vorgesehene Ringnut einen etwa rechtwinklig zur Zugrichtung der Filterhülle verlaufenden Einstichwinkel (α) auf.

Bei Zugeinwirkung auf die Filterhülle tritt eine elastische Verformung der Ringnut und des O-Ringes auf, wobei der O-Ring als Keil wirkt und die Filterhülle gegen die Flanke der Ringnut presst.

In einer anderen Ausführungsform der Erfindung, bei der die Muffe aus einem weniger oder nicht elastischen Material besteht, ist der Einstichwinkel (α) grösser als 90°.

Zur axialen Sicherung der Muffe in Richtung des Pressraumes weist die Muffe einen sich in Richtung des Pressraumes verjüngenden Aussenkonus auf, der mit einem entsprechenden Innenkonus der Fassung zusammenwirkt, wobei die Filterhülle zwischen der Muffe und der Fassung angeordnet ist.

Die axiale Sicherung der Muffe in Richtung des Flüssigkeitssammelraumes erfolgt durch einen am Ende des Kerns angeordneten, lösbaren Stift, der je eine Bohrung des Kerns und der Fassung durchsetzt.

Zweckmässigerweise ist zwischen der Muffe und dem Stift eine Endscheibe angeordnet.

Nach einem weiteren Merkmal der Erfindung übernimmt der Haltering bzw. der O-Ring die Funktion der Abdichtung der Feststoffe aus dem Pressraum.

Die mit der Erfindung erzielten Vorteile bestehen auch darin, dass sich aufgrund der Keilwirkung des O-Ringes die Haltekraft mit zunehmender Zugkraft an der Filterhülle erhöht und somit eine sichere Befestigung auch bei hohen Zugkräften gewährleistet ist. Die Konstruktion der Befestigung gestattet eine dünnwandige Gestaltung der Fassung, in die das Drainageelement zur Verankerung ein gesetzt wird. Dadurch ergeben sich niedrige Materialkosten und eine kostengünstige Herstellung. Ausserdem wird die Montage und Demontage der Filterhülle vereinfacht und erleichtert.

Die Erfindung ist in der folgenden Beschreibung und der Zeichnung, die zwei Ausführugsbeispiele darstellt, näher erläutert. Es zeigen
- Fig. 1: einen Längsschnitt durch das Ende eines Drainageelementes und seiner Befestigung,
- Fig. 2: einen vergrösserten Ausschnitt der Filterhüllen-Befestigung nach Fig. 1,
- Fig. 3: die Filterhüllen-Befestigung nach Fig. 2 bei Zugeinwirkung auf die Filterhülle und
- Fig. 4: eine andere Form der Ringnut für die Filterhüllen-Befestigung nach Fig. 2.

Wie aus Fig. 1 ersichtlich, sind in einem Pressraum 1 einer nicht näher dargestellten Früchtepresse mehrere Drainageelemente 2 angeordnet. Jedes Drainageelement 2 besteht aus einem stabförmigen, flexiblen Kern 3, der von einer strumpfartigen Filterhülle 4 umgeben ist. Die Enden des Drainageelementes 2 sind in je eine Fassung 6 eingesetzt, die in einer Durchtrittsöffnung 7 des Behältermantels 5 axial unverschiebbar angeordnet ist. Die Fassung 6 ragt mit ihrem längeren Teil in einen Flüssigkeitssammelraum oder Saftsammelkanal 8, der durch eine Wand 9 begrenzt bzw. U-förmig ausgebildet ist. Zur lösbaren Befestigung des Drainageelementes 2 in der Fassung 6 ist ein Stift 10 vorgesehen, der je eine Bohrung der Fassung 6 und des Kerns 3 durchsetzt. Beim Pressvorgang wird ein Pressorgan, bspw. eine Membran gegen die Behälterwand 5 bewegt, wobei die flexiblen Drainageelemente 2 ausknicken und der ausgepresste Saft durch die flüssigkeitsdurchlässige Filterhülle 4 hindurch zum Kern 3 gelangt und über Flüssigkeitskanäle im Kern 3 in den Flüssigkeitssammelraum bzw. Saftsammelkanal 8 geleitet wird.

Zur Befestigung der Filterhülle 4 ist auf das Ende des Kerns 3 eine elastische Muffe 11 aufgeschoben, die einen sich in Richtung des Pressraumes 1 verjüngenden Aussenkonus 12 aufweist. Das Ende der Filterhülle 4 wird über die Muffe 11 gezogen und mit einem als O-Ring 13 ausgebildeten Haltering in einer Ringnut 14 der Muffe 11 festgehalten. Danach wird das Drainageelement 2 von der dem Pressraum 1 abgewandten Seite der Behälterwand 5 aus in die Fassung 6 eingeschoben, bis der Aussenkonus 12 der Muffe 11 mit der übergezogenen Filterhülle 4 an einem entsprechenen Innenkonus 15 der Fassung 6 zur Anlage kommt. Anschliessend an die Muffe 11 ist auf den Kern 3 eine Endscheibe 16 aufgeschoben, an die sich der Stift 10 anschliesst, der die Muffe 11 auf dem Kern 3 axial sichert und, wie bereits beschrieben, das Ende des Drainagelementes 2 in der Fassung 6 fixiert.

Die Ringnut 14 in der Muffe 11 weist einen Einstichwinkel (α) von ca. 90° auf (Fig. 2). Der in die Ringnut 14 eingelegte, die Filterhülle 4 überdeckende O-Ring 13 wird durch die Innenwandung der Fassung 6 in der Ringnut 14 gehalten. Durch die beim Pressvorgang stattfindenden elastischen Verformungen des Drainageelementes 2 entstehen an der Befestigungsstelle der Filterhülle 4 erhebliche Zugkräfte, die in Richtung des Pfeiles 17 der Fig. 3 wirken. Infolge dieser Zugkräfte tritt eine elastische Verformung an der in Zugrichtung vorderen Flanke 18 der Ringnut 14 auf, wie in Fig. 3 dargestellt. Der O-Ring 13 rollt sich dabei an der Innenwandung der Fassung 6 in Zugrichtung 17 der Filterhülle 4 ab (Pfeil 19 in Fig. 2 und 3) und wird so verformt, dass er als Keil wirkt und die Filterhülle 4 gegen die Flanke 18 der Ringnut 14 verspannt. Die Verspannung erhöht sich mit zunehmender Zugkraft, so dass auch bei sehr hohen Kräften eine sichere Befestigung der Filterhülle 4 gewährleistet ist.

Wird für die Muffe 11 ein weniger oder nicht elastisches Material verwendet, so empfiehlt es sich, den Einstichwinkel (α) der Ringnut 14 grösser als 90° (Fig. 4) zu wählen, um den Keileffekt des O-Ringes 13 bei auftretenden Zugkräften zu erzielen. Wie in Fig. 4 dargestellt, wird zwischen der Flanke 18 der Ringnut 14 und der Innenwandung der Fassung 6 eine Keilöffnung gebildet, in die der O-Ring 13 durch Abrollen (Pfeil 19) auf der Innenwandung der Fassung 6 bei Zugeinwirkungen auf die Filterhülle 4 hineingezogen und zu einem Keil verformt wird, der die Filterhülle 4 gegen die Flanke 18 der Ringnut 14 verspannt.

## Patentansprüche

1. Drainageelement (2) für Pressen zum Ausscheiden von Flüssigkeiten aus festen Stoffen, insbesondere für Obst-, Trauben- oder Früchtepressen, bestehend aus einem in einer mit dem Behältermantel (5) verbundenen Fassung (6) befestigten, stabförmig ausgebildeten und von einer flüssigkeitsdurchlässigen Filterhülle (4) umgebenen, flexiblen Kern (3), **dadurch** gekennzeichnet, dass das dem Behältermantel (5) zugewandte Ende des Kerns (3) eine Muffe (11) aufweist, zwischen die (11) und der diese umgebenden Fassung (6) die Filterhülle (4) mittels Haltering (13) in einer Ringnut (14) verankert ist.

2. Drainageelement nach Anspruch 1, **dadurch** gekennzeichnet, dass der Haltering (13) in einer an der Muffe (11) oder der Fassung (6) vorgesehenen Ringnut (14) angeordnet ist.

3. Drainageelement nach einem der Ansprüche 1 und 2, **dadurch** gekennzeichnet, dass der Haltering (13) als O-Ring ausgebilet ist.

4. Drainageelement nach einem der Ansprüche 1 bis 3, dadurch gekennzeichnet, dass die Muffe (11) aus einem elastischen Material gebildet ist.

5. Drainageelement nach einem der Ansprüche 1 bis 4, dadurch gekennzeichnet, dass die in der Muffe (11) vorgesehene Ringnut (14) einen etwa rechtwinklig zur Zugrichtung (17) der Filterhülle (4) verlaufenden Einstichwinkel (α) aufweist.

6. Drainageelement nach einem der Ansprüche 1 bis 4, dadurch gekennzeichnet, dass der Einstichwinkel (α) der Ringnut (14) grösser als 90° ausgebildet ist.

7. Drainageelement nach einem der Ansprüche 1 bis 6, dadurch gekennzeichnet, dass die Fassung (6) pressraumseitig mit einem an einer Schulter aufliegenden Bund versehen ist und anschliessend an letzteren eine in einen erweiterten zylindrischen Teil übergehende konische Form aufweist.

8. Drainageelement nach Anspruch 7, dadurch gekennzeichnet, dass die Schulter durch eine Durchtrittsöffnung (7) in der Behälterwand (5) des Pressraumes (1) gebildet ist.

9. Drainageelement nach einem der Ansprüche 1 bis 8, dadurch gekennzeichnet, dass die Muffe (11) einen an die konische Form der Fassung (6) anlegbaren konischen Teil aufweist.

10. Drainageelement nach Anspruch 9, dadurch gekennzeichnet, dass die Muffe (11) beiderends des konischen Teils zylindrisch ausgebildet ist.

11. Drainageelement nach einem der Ansprüche 1 bis 10, dadurch gekennzeichnet, dass die Muffe (11) durch einen am Ende des Kerns (3) angeordneten, lösbaren Stift (10) axial gesichert ist, der je eine Bohrung der Kerns (3) und der Fassung (6) durchsetzt.

12. Drainageelement nach Anspruch 11, dadurch gekennzeichnet, dass zwischen der Muffe (11) und dem Stift (10) eine Endscheibe (16) angeordnet ist.

13. Drainageelement nach einem der Ansprüche 1 bis 12, dadurch gekennzeichnet, dass der Haltering bzw. O-Ring (13) eine Abdichtung für die Feststoffe bildet.

14. Verfahren zur Herstellung eines Drainageelementes nach einem der Ansprüche 1 bis 13, dadurch gekennzeichnet, dass die Fassung (6) nach dem Einsetzen in die Durchtrittsöffnung (7) mittels entgegengesetzt vordringendem konischen Dorn durch Ziehen erweitert wird, so dass die Fassung (6) mit der die Schulter bildenden Wand fest verbunden ist.

## Claims

1. Drainage element (2) for presses for separating liquids from solid substances, in particular for fruit or grape presses, consisting of a bar-shaped flexible core (3) fixed in a holder (6) connected to the container wall (5) and surrounded by a liquid-permeable filter cover (4), characterised in that the end of the core (3) facing the container wall (5) has a sleeve (11), the filter cover (4) being anchored by means of a retaining ring (13) in an annular groove (14) between the said sleeve (11) and the holder (6) surrounding it.

2. Drainage element according to claim 1, characterised in that the retaining ring (13) is arranged in an annular groove (14) provided on the sleeve (11) or on the holder (6).

3. Drainage element according to one of claims 1 and 2, characterised in that the retaining ring (13) is an O-ring.

4. Drainage element according to one of claims 1 to 3, characterised in that the sleeve (11) is made of an elastic material.

5. Drainage element according to one of claims 1 to 4, characterised in that the annular groove (14) provided in the sleeve (11) has a recess angle (α) extending approximately perpendicularly to the direction of stress (17) of the filter cover (4).

6. Drainage element according to one of claims 1 to 4, characterised in that the recess angle (α) of the annular groove (14) is greater than 90°.

7. Drainage element according to one of claims 1 to 6, characterised in that the holder (6) is provided at the pressing chamber end with a collar bearing against a shoulder and adjacent to the latter has a conical shape merging into an expanded cylindrical part.

8. Drainage element according to claim 7, characterised in that the shoulder is formed by a passage (7) in the container wall (5) of the pressing chamber (1).

9. Drainage element according to one of claims 1 to 8, characterised in that the sleeve (11) has a conical part which can be applied to the conical shape of the holder (6).

10. Drainage element according to claim 9, characterised in that the sleeve (11) is cylindrical at both ends of the conical part.

11. Drainage element according to one of claims 1 to 10, characterised in that the sleeve (11) is secured axially by a removable pin (10) which is arranged at the end of the core (3) and traverses a bore in the core (3) and the holder (6).

12. Drainage element according to claim 11, characterised in that an end plate (16) is arranged between the sleeve (11) and the pin (10).

13. Drainage element according to one of claims 1 to 12, characterised in that the retaining ring or O-ring (13) forms a seal for the solids.

14. Process for the production of a drainage element according to one of claims 1 to 13, characterised in that, after insertion into the passage (7), the holder (6) is expanded by drawing by means of a reciprocating conical mandrel, so that the holder (6) is rigidly connected to the wall forming the shoulder.

## Revendications

1. Elément de drainage (2) pour presses, servant à séparer des liquides de matières solides, en particulier pour presses à fruits d'arbres fruitiers, à raisins ou autres fruits, comprenent un noyau souple (3) en forme de barreau, entouré d'une gaine filtrante (4) perméable au liquide et fixé dans une monture (6) reliée à la paroi (5) de la cuve, caractérisé en ce que l'extrémité du noyau (3) dirigée vers la paroi (5) de la cuve présente un manchon (11) entre lequel (11) et la monture (6) qui l'entoure, la gaine filtrante (4) est ancrée dans une gorge annulaire (14) au moyen d'une bague de maintien (13).

2. Elément de drainage selon la revendication 1, caractérisé en ce que la bague de maintien (13) est disposée dans une gorge annulaire (14) prévue sur le manchon (11) ou la monture (6).

3. Elément de drainage selon la revendication 1 ou 2, caractérisé en ce que la bague de maintien (13) est réalisée comme un joint torique.

4. Elément de drainage selon une des revendications 1 à 3, caractérisé en ce que le manchon (11) est fait d'un matériau élastique.

5. Elément de drainage selon une des revendications 1 à 4, caractérisé en ce que la gorge annulaire (14) prévue dans le manchon (11) présente un angle d'entrée (α) à peu près perpendiculaire à la direction de traction (17) de la gaine filtrante (4).

6. Elément de drainage selon une des revendications 1 à 4, caractérisé en ce que l'angle d'entrée (α) de la gorge annulaire (14) est supérieur à 90°.

7. Elément de drainage selon une des revendications 1 à 6, caractérisé en ce que la monture (6) est pourvue, du côté de l'espace de pressage, d'un collet appuyé sur un épaulement et possède, à la suite de ce collet, une forme conique se raccordant à une partie cylindrique élargie.

8. Elément de drainage selon la revendication 7, caractérisé en ce que l'épaulement est formé par le bord d'une ouverture de passage (7) de la paroi de cuve (5) délimitant l'espace de pressage (1).

9. Elément de drainage selon une des revendications 1 à 8, caractérisé en ce que le manchon (11) possède une partie conique applicable contre la forme conique de la monture (6).

10. Elément de drainage selon la revendication 9, caractérisé en ce que le manchon (11) est cylindrique des deux côtés de la partie conique.

11. Elément de drainage selon une des revendications 1 à 10, caractérisé en ce que le manchon (11) est retenu axialement par une goupille (10) disposée amovible à une extrémité du noyau (3) et traversant des perçages du noyau (3) et de la monture (6).

12. Elément de drainage selon la revendication 11, caractérisé en ce qu'une rondelle terminale (16) est placée entre le manchon (11) et la goupille (10).

13. Elément de drainage selon une des revendications 1 à 12, caractérisé en ce que la bague de maintien ou le joint torique (13) constitue un élément d'étanchéité empêchant le passage des matières solides.

14. Procédé pour fabriquer un élément de drainage selon une des revendications 1 à 13, caractérisé en ce que, après sa mise en place dans l'ouverture de passage (7), on élargit la monture (6) par étirage au moyen d'un mandrin conique avancé en direction contraire à l'introduction de la monture dans cette ouverture, de sorte que la monture (6) est reliée de façon fixe à la paroi formant l'épaulement.
